# EUROPÄISCHE PATENTSCHRIFT

(11) **EP 0 864 838 B1**
(45) Veröffentlichungstag und Bekanntmachung des Hinweises auf die Patenterteilung: **04.12.2002**
(21) Anmeldenummer: 98104133.8
(22) Anmeldetag: 09.03.1998
(51) Int. Cl.: F28F 9/00, F28F 9/02

(54) **Wärmeübertrager für ein Kraftfahrzeug**
Heat exchanger for automotive vehicle
Echangeur de chaleur pour véhicule automobile

(30) Priorität: 11.03.1997 DE 19709909; 27.05.1997 DE 19722098
(43) Veröffentlichungstag der Anmeldung: 16.09.1998
(73) Patentinhaber: Behr GmbH & Co., 70469 Stuttgart (DE)
(72) Erfinder: Ghiani, Franco, 74321 Bietigheim-Bissingen (DE)

(56) Entgegenhaltungen:
- EP-A- 0 102 715
- DE-A- 3 834 822
- DE-B- 1 277 282
- GB-A- 860 359
- US-A- 3 246 691
- US-A- 4 367 793
- US-A- 5 265 672
- PATENT ABSTRACTS OF JAPAN vol. 012, no. 434 (M-764), 16. November 1988 (1988-11-16) -& JP 63 169497 A (SHOWA ALUM CORP), 13. Juli 1988 (1988-07-13)

## Beschreibung

Die Erfindung betrifft einen Wärmeübertrager für ein Kraftfahrzeug mit einem aus Flachrohren und Wellrippen zusammengesetzten Rippen/Rohrblock, wobei alle Rohrenden der Flachrohre für ein flächiges und bündiges Aneinanderliegen aufgeweitet sind, mit zwei Sammelkästen, die jeweils an die gegenüberliegenden Stirnseiten des Rippen/Rohrblockes auf die Rohrenden aufgesetzt sind, wobei die Sammelkästen die Rohrenden bündig abschließend übergreifen, sowie mit zwei Seitenteilen, die sich wenigstens über die Länge des Rippen/Rohrblockes erstrecken und an gegenüberliegenden Seiten an den Rippen/Rohrblock anschließen, wobei jeder Sammelkasten zu seinen - auf seine Längsachse bezogen - Seitenbereichen hin offen gestaltet ist, und wobei die Seitenteile an ihren gegenüberliegenden Stirnenden zu den Sammelkästen Abschlussabschnitte aufweisen, die die offenen Seitenbereiche der Sammelkästen verschließen, wobei die Sammelkästen mit den Rohrenden des Rippen/Rohrblockes und den Abschlussabschnitten der Seitenteile dicht verlötbar sind.

Aus der JP 63-169 497 A ist ein solcher Wärmeübertrager für ein Kraftfahrzeug bekannt. Der Wärmeübertrager weist zwei Seitenteile auf, die sich über die Länge des Rippen/Rohrblockes erstrecken und die an ihren gegenüberliegenden Stirnenden jeweils mit Abschlussabschnitten versehen sind, die in offene Seitenbereiche der Sammelkästen des Wärmeübertragers hineinragen und diese verschließen. Jeder Abschnitt weist an seiner äußeren Stirnkante eine Führungsnase auf, die axial in einen zur Stirnseite hin offenen Rand des Sammelkastens einschiebbar ist. Hierdurch wird ein Abheben des Sammelkastens von dem jeweiligen Seitenteil quer zu seiner Längsachse vermieden.

Ein weiterer Wärmeübertrager ist in der nicht vorveröffentlichten DE 195 43 986.4 beschrieben. Der Wärmeübertrager weist einen Rippen/Rohrblock auf, der aus einer Vielzahl von Flachrohren sowie zwischen diesen angeordneten Wellrippen zusammengesetzt ist Die Rohrenden der Flachrohre sind auf beiden Stirnseiten des Rippen/Rohrblockes auf einen rechteckigen freien Querschnitt derart aufgeweitet, dass die jeweils gebildeten Langseiten der Rohrenden benachbarter Flachrohre flächig und fluchtend aneinander liegen, so dass sich auf beiden Stirnseiten des Rippen/Rohrblockes jeweils ein Rohrendenpaket ergibt Dieses Rohrendenpaket wird auf beiden Stirnseiten von jeweils einem Sammelkasten übergriffen, der derart dimensioniert ist, dass er bündig abschließend mit den Schmalseiten der Rohrenden aufsetzbar ist. An den Seiten des Rippen/Rohrblockes sind Seitenteile angeordnet, die entweder außen oder innen an die geschlossenen Seitenbereiche der Sammelkästen anfügbar sind.

Aufgabe der Erfindung ist es, einen Wärmeübertrager der eingangs genannten Art zu schaffen, der einen vereinfachte Herstellung ermöglicht.

Diese Aufgabe wird dadurch gelöst, dass den Seitenbereichen jedes Sammelkastens Sicherungselemente zur wenigstens axialen Stützung - auf die Längsachse jedes Sammelkastens bezogen - des eingefügten Abschlussabschnittes jedes Seitenteiles zugeordnet sind. Diese Sicherungselemente sind insbesondere vorteilhaft zum Zusammenhalten der einzelnen Bauteile der Wärmeübertragerbaueinheit vor einer festen Verbindung durch einen entsprechenden Lötprozess. Die Sicherungselemente dienen somit dazu, einen Zusammenhalt der Baueinheit aus den Sammelkästen, dem Rippen/Rohrblock und den Seitenteilen in einem Vormontagestadium und damit insbesondere vor dem eigentlichen Lötvorgang zu erzielen. Die Herstellung des Wärmeübertragers wird dadurch erheblich vereinfacht, da keine zusätzlichen Befestigungsmittel im unverlöteten Zustand der Baueinheit benötigt werden, um die Baueinheit zusammenzuhalten. Durch die erfindungsgemäße Lösung ist es zudem möglich, die Sammelkästen erheblich vereinfacht zu gestalten, da sie keine geschlossenen Seitenbereiche mehr aufweisen müssen. Das Verschließen der Seitenbereiche übernehmen vielmehr die Abschlussabschnitte der Seitenteile. Die erfindungsgemäße Lösung schafft die Voraussetzungen für einen maschinellen Zusammenbau des Wärmeübertragers, wodurch eine erheblich kostengünstigere Herstellung erzielt wird. Auch durch den einfachen Aufbau der Sammelkästen mit offenen Stirnbereichen wird der Herstellungsaufwand für den Wärmeübertrager reduziert. Durch das Anfügen der Seitenteile an den Rippen/ Rohrblock wird in einfacher Weise auch das funktionsgerechte Verschließen der Seitenbereiche der Sammelkästen erzielt. Dadurch ist eine einfache Positionierung und Ausrichtung der einzelnen Bauteile des Wärmeübertragers möglich. Dabei kann entweder zuerst das Aufsetzen der Sammelkästen auf den Rippen/Rohrblock und anschließend das Ansetzen der Seitenteile oder aber zuerst das Anfügen der Seitenteile und anschließend das Aufsetzen der Sammelkästen auf die vorgefügte Einheit aus Seitenteilen und Rippen/Rohrblock erfolgen.

In Ausgestaltung der Erfindung weist jeder offene Seitenbereich der Sammelkästen eine wenigstens über eine bestimmte axiale Länge - auf eine Längsachse jedes Sammelkastens bezogen - identische Innenkontur auf, und jeder Abschlussabschnitt der Seitenteile ist mit einer Abschlusskontur versehen, die derart an die Innenkontur des zugeordneten Seitenbereiches angepasst ist, dass die Abschlussabschnitte in die Seitenbereiche bündig einfügbar sind. Diese Ausgestaltung ist besonders vorteilhaft, wenn die Sammelkästen wie der Rippen/Rohrblock und die Seitenteile ebenfalls aus Metall hergestellt sind und in einem gemeinsamen Lötvorgang mit dem Rippen/Rohrblock und den Seitenteilen verlötet werden. Vorzugsweise sind die Sammelkästen, die Seitenteile und der Rippen/Rohrblock wenigstens in ihren aneinanderzufügenden Bereichen lotplattiert. Die Sammelkästen, die Seitenteile und der Rippen/Rohrblock werden bereits vor dem eigentlichen Lötvorgang zusammengefügt, wobei die Seitenteile mit Hilfe von Spannbändern oder anderen Spanneinrichtungen an den Seiten des Rippen/Rohrblockes gehalten sind. In dieser zusammengefügten, jedoch noch nicht verlöteten Baueinheit verschließen die Abschlussabschnitte der Seitenteile bereits die Seitenbereiche der Sammelkästen. Dadurch, dass die Innenkontur der Sammelkästen über eine bestimmte axiale Länge identisch gestaltet ist, können sich die Seitenteile und damit auch die Abschlussabschnitte der Seitenteile während des Lötprozesses noch um einen bestimmten Betrag axial zur Mitte des Rippen/Rohrblockes hin bewegen, ohne dass der bündige Abschluß im Bereich der Sammelkästen verloren geht Dies ist besonders vorteilhaft, da während des Lötprozesses durch den Fluss der Lotschichten eine Setzbewegung des Rippen/Rohrblockes und der Seitenteile achsparallel zu den Längsachsen der Sammelkästen zur Mitte des Rippen/Rohrblockes hin erfolgt, wobei durch eine geeignete Spanneinrichtung, insbesondere durch die Spannbänder, eine axiale Nachführung der Seitenteile erfolgt. Somit ist eine äußerst maßgenaue und funktionssichere Herstellung des Wärmeübertragers erzielt. Zusätzlich wird trotz einfacher Herstellung eine gute Dichtheit der Lötverbindungen gewährleistet.

In weiterer Ausgestaltung der Erfindung sind als Sicherungselemente einstückig an den Seitenbereichen jedes Sammelkastens angeformte Stützlaschen vorgesehen, die durch eine Deformationskraft aus einer mit der Innenkontur des Seitenbereiches fluchtenden Freigabeposition in eine den jeweiligen Abschlussabschnitt axial hintergreifende Sicherungsposition überführbar sind. Dies ist eine besonders einfache und funktionssichere Ausgestaltung, die durch die Anformung der Stützlaschen am Sammelkasten ohne zusätzliche Bauteile auskommt.

In weiterer Ausgestaltung der Erfindung sind die Abschlussabschnitte der Seitenteile auf Höhe der Sicherungselemente mit korrespondierenden Führungsteilen versehen, wobei die Sicherungselemente und die Führungsteile in der Sicherungsposition ineinander greifen. Die Sicherungselemente und die Führungsteile sind derart aufeinander abgestimmt, dass zusätzlich zu einer axialen Sicherung der Seitenteile an den Sammelkästen die Sammelkästen selbst gegen ein Lösen in Längsrichtung des Rippen/Rohrblockes und damit in Längsrichtung der Flachrohre gesichert sind, wodurch sich eine maßgerechte Positionierung aller Bauteile des Wärmeübertragers zueinander ergibt.

In weiterer Ausgestaltung der Erfindung sind die Seitenteile aus Seitenprofilen sowie starr mit diesen verbundenen Abschlussprofilen zusammengesetzt, wobei die Abschlussprofile die Abschlussabschnitte bilden und in Verlängerung der Stirnenden der Seitenprofile an diese angesetzt sind. Dadurch ist es möglich, die Seitenprofile als einfache Längsprofile in einem Strangpress- oder einem Biegeverfahren herzustellen, wodurch der Herstellungsaufwand für die Seitenteile reduzierbar ist.

Weitere Vorteile und Weiterbildungen der Erfindung ergeben sich aus den Unteransprüchen. Nachfolgend ist ein bevorzugtes Ausführungsbeispiel der Erfindung beschrieben, das anhand der Zeichnungen dargestellt ist.
- Fig. 1: zeigt eine Ausführungsform eines erfindungsgemäßen Wärmeübertragers im Bereich seiner gegenüberliegenden Sammelkästen,
- Fig. 2: eine Draufsicht auf den Wärmeübertrager nach Fig. 1 in Richtung des Pfeiles II in Fig. 1,
- Fig. 3: eine Ansicht eines Seitenteiles des Wärmeübertragers nach den Fig. 1 und 2 in Pfeilrichtung III nach Fig. 1,
- Fig. 4: eine weitere Ansicht des Seitenteiles nach Fig. 3 in Richtung des Pfeiles IV in Fig. 3,
- Fig. 5: eine Draufsicht auf einen Seitenbereich eines Sammelkastens des Wärmeübertragers nach Fig. 1,
- Fig. 6: eine Ansicht des Seitenbereiches in Richtung des Pfeiles VI in Fig. 5, und
- Fig. 7: eine Ansicht des Seitenbereiches nach Fig. 6 in Richtung des Pfeiles VII in Fig. 6, wobei Stützlaschen in ihre Sicherungsposition umgebogen sind.

Ein Wärmeübertrager nach den Fig. 1 bis 7, der beim dargestellten Ausführungsbeispiel als Wasserkühler für ein Kraftfahrzeug ausgeführt ist, weist gemäß Fig. 1 einen als Sammelkasten dienenden oberen Wasserkasten 1 sowie einen ebenfalls als Sammelkasten dienenden unteren Wasserkasten 2 auf. Zwischen den beiden Wasserkästen 1, 2 erstreckt sich ein Rippen/Rohrblock 3, der aus einer Vielzahl von parallel zueinander verlaufenden Flachrohren 5 sowie zwischen diesen angeordneten Wellrippen 4 zusammengesetzt ist. Sowohl die Wasserkästen 1, 2 als auch der Rippen/Rohrblock sind aus lotplattiertem Aluminiumblech hergestellt.

Im Bereich der Wasserkästen 1, 2 sind alle Rohrenden der Flachrohre 5 derart aufgeweitet, daß sich identische, rechteckige freie Querschnitte ergeben, wobei jeweils die Langseiten benachbarter Rohrenden flächig aneinanderliegen und die Schmalseiten aller Rohrenden 6 auf jeweils einer Stirnseite des Rippen/Rohrblockes 3 auf gegenüberliegenden Seiten miteinander fluchten. Der Rippen/Rohrblock 3 einschließlich der Rohrenden 6 ist entsprechend der nicht vorveröffentlichten DE 195 43 986.4 gestaltet.

Die beiden Wasserkästen 1, 2 sind jeweils als einfache, U-artige Profile gestaltet (Fig. 7), wobei sie sowohl zu den Rohrenden 6 des Rippen/Rohrblockes 3 hin als auch zu ihren axialen Stirnseiten hin - auf eine Längsachse L jedes Wasserkastens 1, 2 bezogen - offen gestaltet sind. Die offenen Stirnseiten jedes Wasserkastens 1, 2 bilden Seitenbereiche 10, die durch als Abschlußabschnitte dienende Abschlußprofile 9 von Seitenteilen 7 verschlossen sind. Die Seitenteile 7 sowie ihre Einfügung in die Seitenbereiche 10 der Wasserkästen 1 und 2 werden nachfolgend näher beschrieben.

Der obere Wasserkasten 1 ist mit einem Eintrittsstutzen 11 sowie einem - auf die Längsachse L bezogen - axial versetzten Austrittsstutzen 12 versehen, die seitlich an entsprechende Öffnungen des Wasserkastens 1 dicht angefügt sind. Um eine Trennung zwischen Eintritts- und Austrittsbereich des Wasserkastens 1 zu erhalten, ist in einem Trennbereich 19 eine nicht näher bezeichnete Trennwand im Inneren des Wasserkastens 1 vorgesehen. Wie aus Fig. 7 erkennbar ist, ist der Trennbereich 19 durch bogenartige, rippenförmige Einprägungen gebildet, an denen sich eine Trennwand im Inneren des Wasserkastens 1 abstützen kann. Auch der untere Wasserkasten 2 ist mit einem Trennbereich 20 versehen, der analoge rippenförmige Einprägungen aufweist, die jedoch beim dargestellten Ausführungsbeispiel für den Wasserkasten 2 keine nähere Funktion aufweisen.

Wie insbesondere aus Fig. 7 erkennbar ist, weisen die Seitenbereiche 10 jedes Wasserkastens 1, 2 von ihrem Stirnrand ausgehend bis zur Mitte jedes Wasserkastens 1 hin - in axialer Richtung der Längsachse L gesehen - eine gleichbleibende Innenkontur auf, wobei der eine Schenkel des U-artigen Profiles jedes Seitenbereiches 10 mit einer größeren Krümmung an eine Kopfseite des Profils anschließt als der andere Schenkel. Die beiden Abschlußabschnitte 9 jedes Seitenteiles 7 weisen eine als Abschlußkontur dienende Außenkontur auf, die exakt an die Innenkontur des zugehörigen Seitenbereiches 10 jedes Wasserkastens 1, 2 angepaßt ist. Jeder Abschlußabschnitt 9 ist als zungenartiges Blechteil aus Aluminium gestaltet, das symmetrisch zu der Aufweitung der Rohrenden abgewinkelt ist (Fig. 1). Am Außenrand jedes Abschlußabschnittes 9 ist ein umlaufender Anlageflansch 17 vorgesehen, der rechtwinklig von dem Abschlußabschnitt 9 abragt und die an die Innenkontur des Seitenbereiches 10 jedes Wasserkastens 1, 2 angepaßte Abschlußkontur 12 jedes Abschlußabschnittes 9 definiert. Der Anlageflansch 17 dient außerdem zur Versteifung des Abschlußabschnittes 9. Wie aus Fig. 1 erkennbar ist, sind die Abschlußabschnitte 9 an den beiden Wasserkästen 1, 2 derart positioniert, daß sie die äußere Wellrippe 4 auf jeder Seite des Rippen/Rohrblockes 3 begrenzen und an dem jeweiligen Rohrende 6 des korrespondierenden äußeren Flachrohres 5 anliegen. Von dem jeweiligen Rohrende 6 aus verläuft der plattenartige Boden jedes Abschlußabschnittes 9 in paralleler Verlängerung der Flachrohre 5 rechtwinklig zur Längsachse L jedes Wasserkastens 1 bis zur Kopfseite des Seitenbereiches 10 jedes Wasserkastens 1. Der Anlageflansch 17 ragt jeweils nach außen bis zum Stirnrand des jeweiligen Seitenbereiches 10 ab und schließt mit seinem Stirnrand mit dem Stirnrand des jeweiligen Seitenbereiches 10 ab. Die Außenseite des Anlageflansches 17 liegt umlaufend flächig an der Innenkontur des Seitenbereiches 10 jedes Wasserkastens 1 an.

Jedes Seitenteil 7 ist aus einem U-förmigen Seitenprofil 8 sowie den in Verlängerung des Seitenprofiles 8 an dieses angesetzten Abschlußabschnitten 9 zusammengesetzt. Die Abschlußabschnitte 9 sind paßgenau in die gegenüberliegenden Stirnseiten des U-förmigen Seitenprofiles 8 eingesetzt und mittels einer Nietverbindung 13 sowie mit Hilfe von zwei Lötpunkten 14 mit dem Seitenprofil 8 verbunden. In den Seitenprofilen 8 sind im Anschluß an die Abschlußabschnitte 9 jeweils zwei einander gegenüberliegende Ausstanzungen 15 vorgesehen, die zur Festlegung von Befestigungselementen zur Halterung des Wärmeübertragers im Kraftfahrzeug dienen.

Um die Wasserkästen 1, 2 und die Seitenteile 7 in ihrer Position relativ zueinander sowie in ihrer gemeinsamen Position relativ zu dem Rippen/Rohrblock 3 vor einer Verlötung der gesamten Einheit zu sichern, sind an den Stirnrändern jedes Seitenbereiches 10 auf gegenüberliegenden Seiten und auf gleicher Höhe zwei Stützlaschen 18 ausgestanzt, die mit den Seitenwandungen jedes Wasserkastens 1 und damit auch mit der Innenkontur des zugeordneten Seitenbereiches 10 fluchten. Auf gleicher Höhe weist jeder Aufnahmeabschnitt 9 zwei in ihren Dimensionen an die Stützlaschen 18 angepaßte Aufnahmenuten 16 auf, die auf gleicher Höhe auf zwei gegenüberliegenden Seiten in dem Anlageflansch 17 ausgestanzt sind (insbesondere Fig. 4).

Zur Montage des Wärmeübertragers werden die Wasserkästen 1, 2 auf die jeweiligen Rohrenden 6 in Längsrichtung des Rippen/Rohrblockes 3 und damit in Längsrichtung der Flachrohre 5 aufgeschoben und die Seitenteile 7 von gegenüberliegenden Seiten her an den Rippen/Rohrblock 3 angesetzt. Dabei werden die Abschlußabschnitte 9 der Seitenteile 7 axial - auf die Längsachse L jedes Wasserkastens 1, 2 bezogen - in die offenen Seitenbereiche 10 der Wasserkästen 1, 2 eingeschoben, bis die Stirnränder der Anlageflansche 17 und der Seitenbereiche 10 bündig miteinander abschließen. Nun werden die Stützlaschen 18 um die bodenseitigen Ränder der zugeordneten Aufnahmenuten 16 herum nach innen gedrückt, wodurch sie den Anlageflansch 17 des jeweiligen Abschlußabschnittes 9 hintergreifen und umkrallen. Da die Stützlaschen 18 paßgenau in die Aufnahmenuten 16 eingreifen, stellen die Stützlaschen 16 Sicherungskrallen dar, die zum einen die Abschlußabschnitte 9 der Seitenteile 7 - auf die Längsachse L bezogen - axial zur Mitte jedes Wasserkastens 1, 2 hin belasten und die zum anderen eine formschlüssige Sicherung der Wasserkästen 1, 2 in Längsrichtung des Rippen/Rohrblockes 3 und damit in Längsrichtung der Flachrohre 5 bieten, so daß die einzelnen Bauteile auch ohne den nachfolgenden Lötvorgang bereits zu einer kompakten Einheit zusammengefügt sind. Mit Hilfe einer Spanneinrichtung werden die Seitenteile 7 nun insbesondere durch den Einsatz von Spannbändern quer zur Längsrichtung des Rippen/Rohrblockes 3 belastet, wodurch der gesamte Rippen/Rohrblock 3 auf Druck in Querrichtung belastet wird. Im anschließenden Lötprozeß beginnen die Lotschichten der verschiedenen Lotplattierungen zu fließen, wodurch eine Setzbewegung der gesamten Einheit erfolgt, die ein Zusammenschieben, d.h. ein Nachführen der Seitenteile und des Rippen/Rohrblockes 3 in Querrichtung des Rippen/Rohrblockes 3 zu seiner Mitte hin bewirkt. Da die Innenkonturen der Seitenbereiche 10 und die Anlagekonturen 12 der Abschlußabschnitte 9 der Seitenteile 7 aufeinander abgestimmt sind, bleibt der dichte Abschluß der Seitenbereiche 10 der Wasserkästen 1, 2 mittels der Abschlußabschnitte 9 auch während des Lötprozesses erhalten. Somit wird eine einfache und maschinell durchführbare Herstellung und Verlötung des Wärmeübertragers erzielt.

Der anhand des zuvor beschriebenen Ausführungsbeispieles dargestellte Wärmeübertrager kann auch für andere Übertragermedien außer Wasser und Luft, wie dies beim vorliegenden Ausführungsbeispiel der Fall ist, eingesetzt werden. Hierfür seien insbesondere Luft/Luft-Wärmeübertrager genannt. Selbstverständlich muß beim dargestellten Ausführungsbeispiel der für die Kühlflüssigkeit verwendete Begriff "Wasser" mit dem Wissen eines Fachmannes verstanden werden, so daß das Wasser entweder mit bestimmten Zusätzen versetzt sein kann oder aber anstelle von Wasser andere Kühlflüssigkeiten vorgesehen sein können.

## Patentansprüche

1. Wärmeübertrager für ein Kraftfahrzeug mit einem aus Flachrohren und Wellrippen zusammengesetzten Rippen/Rohrblock, wobei alle Rohrenden der Flachrohre für ein flächiges und bündiges Aneinanderliegen aufgeweitet sind, mit zwei Sammelkästen, die jeweils an gegenüberliegenden Stirnseiten des Rippen/Rohrblockes auf die Rohrenden aufgesetzt sind, wobei die Sammelkästen die Rohrenden bündig abschließend übergreifen, sowie mit zwei Seitenteilen, die sich wenigstens über die Länge des Rippen/Rohrblockes erstrecken und an gegenüberliegenden Seiten an den Rippen/Rohrblock anschließen, wobei jeder Sammelkasten (1, 2) zu seinen - auf seine Längsachse (L) bezogen - Seitenbereichen (10) hin offen gestaltet ist, und daß die Seitenteile (7) an ihren gegenüberliegenden Stirnenden zu den Sammelkästen (10) Abschlußabschnitte (9) aufweisen, die die offenen Seitenbereiche (10) der Sammelkästen (1, 2) verschließen, wobei die Sammelkästen (10) mit den Rohrenden (6) des Rippen/Rohrblockes (3) und den Abschlussabschnitten (9) der Seitenteile (7) dicht verlötbar sind, **dadurch gekennzeichnet, dass** den Seitenbereichen (10) jedes Sammelkastens (1, 2) Sicherungselemente (18) zur wenigstens axialen Stützung - auf die Längsachse jedes Sammelkastens (1, 2) bezogen - des eingefügten Abschlußabschnittes (9) jedes Seitenteiles (7) zugeordnet sind.

2. Wärmeübertrager nach Anspruch 1, **dadurch gekennzeichnet, daß** jeder offene Seitenbereich (10) der Sammelkästen (1, 2) eine wenigstens über eine bestimmte axiale Länge - auf eine Längsachse (L) jedes Sammelkastens (1, 2) bezogen - identische Innenkontur aufweist, und daß jeder Abschlußabschnitt (9) der Seitenteile (7) mit einer Abschlußkontur (12) versehen ist, die derart an die Innenkontur des zugeordneten Seitenbereiches (10) angepaßt ist, daß die Abschlußabschnitte (9) in die Seitenbereiche (10) bündig einfügbar sind.

3. Wärmeübertrager nach Anspruch 1, **dadurch gekennzeichnet, dass** als Sicherungselemente einstückig an den Seitenbereichen (10) jedes Sammelkastens (1, 2) angeformte Stützlaschen (18) vorgesehen sind, die durch eine Deformationskraft aus einer mit der Innenkontur des Seitenbereiches (10) fluchtenden Freigabeposition in eine den jeweiligen Abschlußabschnitt (9) axial hintergreifende Sicherungsposition überführbar sind.

4. Wärmeübertrager nach Anspruch 1, **dadurch gekennzeichnet, daß** die Abschlußkontur (12) jedes Abschlußabschnittes (9) durch einen sich - auf die Längsachse (L) jedes Sammelkastens (1, 2) bezogen - axial erstreckenden Anlageflansch (17) gebildet ist, der flächig mit der Innenkontur des jeweiligen Seitenbereiches (10) abschließt.

5. Wärmeübertrager nach Anspruch 3 oder 4, **dadurch gekennzeichnet, daß** die Abschlußabschnitte (9) der Seitenteile (7) auf Höhe der Sicherungselemente (18) mit korrespondierenden Führungsteilen (16) versehen sind, wobei die Sicherungselemente (18) und die Führungsteile (16) in der Sicherungsposition ineinandergreifen.

6. Wärmeübertrager nach Anspruch 5, **dadurch gekennzeichnet, daß** die Anlageflansche (17) der Abschlußabschnitte (9) mit als Führungsteile dienenden Aufnahmenuten (16) versehen sind, die für einen Eingriff der Stützlaschen (18) an die Abmessungen der Stützlaschen (18) an die Abmessungen der Stützlaschen (18) angepaßt sind.

7. Wärmeübertrager nach wenigstens einem der vorhergehenden Ansprüche, **dadurch gekennzeichnet, daß** die Seitenteile (7) aus Seitenprofilen (8) sowie starr mit diesen verbundenen Abschlußprofilen (9) zusammengesetzt sind, wobei die Abschlußprofile die Abschlußabschnitte bilden und in Verlängerung der Stirnenden der Seitenprofile (8) an diese angesetzt sind.

## Claims

1. Heat exchanger for a motor vehicle with a fin/tube block made up of flat tubes and corrugated fins, all tube ends of the flat tubes being widened so as to sit in a flat and tight abutting arrangement, having two collection tanks mounted respectively on the tube ends at opposing side ends of the fin/tube block, the collection tanks engaging around the tube ends in a tight terminating arrangement, and having two side parts extending across at least the length of the fin/tube block and adjoining the fin/tube block at opposing ends, each collection tank (1, 2) being open at its end regions - relative to its longitudinal axis (L) - and the side parts (7) having terminating portions (9) at their terminal ends facing the collection tanks (10) which close off the open side regions (10) of the collection tanks (1, 2), the collection tanks (10) being sealingly welded to the tube ends (6) of the fin/tube block (3) and the terminating portions (9) of the side parts (7), **characterised in that** the side regions (10) of every collection tank (1, 2) are provided with fixing elements (18) to provide at least axial support - relative to the longitudinal axis L of every water tank (1, 2) - for the inserted terminating portion (9) of every side part (7).

2. Heat exchanger as claimed in claim 1, **characterised in that** every open side region (10) of the collection tanks (1, 2) has an identical internal contour at least across a specific axial length - relative to a longitudinal axis (L) of every collection tank (1, 2) - and every terminating portion (9) of the side parts (7) is provided with a terminating contour (12) which is adapted to the internal contour of the co-operating side region (10) so that the terminating portions (9) can be inserted in the side regions (10) in a tight fit.

3. Heat exchanger as claimed in claim 1, **characterised in that** fixing elements are provided in the form of supporting tabs (18) integrally formed on the side regions (10) of every collection tank (1, 2), which can be moved by a deformation force from a released position, flush with the internal contour of the side region (10), into a fixing position axially engaging behind the respective terminating portion (9).

4. Heat exchanger as claimed in claim 1, **characterised in that** the terminating contour (12) of every terminating portion (9) is formed by an axially extending mounting flange (17) - relative to the longitudinal axis (L) of every collection tank (1, 2) - which terminates in a flat arrangement with the internal contour of the respective side region (10).

5. Heat exchanger as claimed in claim 3 or 4, **characterised in that** the terminating portions (9) of the side parts (7) are provided with matching guide parts (16) on a level with the fixing elements (18), the fixing elements (18) and the guide parts (116) locating one inside the other in the fixing position.

6. Heat exchanger as claimed in claim 5, **characterised in that** the mounting flange (17) of the terminating portions (9) is provided with receiving grooves (16) acting as guide parts, which are adapted to the dimensions of the supporting tabs (18) in order to engage the supporting tabs (18).

7. Heat exchanger as claimed in at least one of the preceding claims, **characterised in that** the side parts (7) are made up of end sections (8) and terminating portions (9) rigidly joined to them, the end sections forming the terminating portions and being mounted on the side ends of the end sections (8) as an extension thereof.

## Revendications

1. Echangeur de chaleur pour un véhicule automobile, comprenant un bloc de nervures / de tubes composé de tubes plats et de nervures ondulées, où toutes les extrémités des tubes plats sont élargies pour obtenir une juxtaposition mutuelle, à plat et à affleurement, comprenant deux bacs collecteurs qui sont montés respectivement sur les extrémités des tubes, sur des faces frontales opposées l'une à l'autre du bloc de nervures / de tubes, où les bacs collecteurs recouvrent les extrémités des tubes, en se fermant sur elles de manière affleurante, comprenant également deux parties latérales qui s'étendent au moins sur la longueur du bloc de nervures / de tubes et se raccordent au bloc de nervures / de tubes, sur des côtés opposés, où chaque bac collecteur (1, 2) est conformé en étant ouvert vers ses zones latérales (10), par rapport à son axe longitudinal (L), et où les parties latérales (7) présentent des parties terminales (9) au niveau de leurs extrémités frontales opposées vers les bacs collecteurs (1, 2), lesquelles parties terminales obturent les zones latérales (10) ouvertes des bacs collecteurs (1, 2), où les bacs collecteurs (1, 2) peuvent être brasés, de manière étanche, avec les extrémités (6) des tubes du bloc (3) de nervures / de tubes et avec les parties terminales (9) des parties latérales (7), **caractérisé en ce que** des éléments d'arrêt (18) servant au moins à l'appui axial - par rapport à l'axe longitudinal de chaque bac collecteur (1, 2) - de la partie terminale (9) de chaque partie latérale (7) ayant été introduite, sont affectés aux zones latérales (10) de chaque bac collecteur (1, 2).

2. Echangeur de chaleur selon la revendication 1, **caractérisé en ce que** chaque zone latérale ouverte (10) des bacs collecteurs (1, 2) comprend un contour intérieur identique au moins sur une longueur axiale déterminée par rapport à un axe longitudinal (L) de chaque bac collecteur (1, 2), et **en ce que** chaque partie terminale (9) des parties latérales (7) est dotée d'un contour terminal (12) qui est adapté au contour intérieur de la zone latérale affectée (10) de façon telle, que les parties terminales (9) puissent être insérées, de manière affleurante, dans les zones latérales (10).

3. Echangeur de chaleur selon la revendication 1, **caractérisé en ce qu'**il est prévu des pattes d'appui (18), servant d'éléments d'arrêt, conformées d'une seule pièce, sur les zones latérales (10) de chaque bac collecteur (1, 2), lesquelles pattes d'appui peuvent passer, par une force de déformation, d'une position de libération se trouvant à fleur du contour intérieur de la zone latérale (10), à une position d'arrêt saisissant axialement la partie terminale respective (9).

4. Echangeur de chaleur selon la revendication 1, **caractérisé en ce que** le contour terminal (12) de chaque partie terminale (9) est formé par une joue de contact (17) s'étendant axialement, par rapport à l'axe longitudinal (L) de chaque bac collecteur (1, 2), laquelle joue de contact se ferme, à plat, sur le contour intérieur de la zone latérale respective (10).

5. Echangeur de chaleur selon la revendication 3 ou 4, **caractérisé en ce que** les parties terminales (9) des parties latérales (7) sont dotées, à hauteur des éléments d'arrêt (18), de parties de guidage correspondantes (16), où les éléments d'arrêt (18) et les parties de guidage (16) s'interpénètrent dans la position d'arrêt.

6. Echangeur de chaleur selon la revendication 5, **caractérisé en ce que** les hiyes de contact (17) des parties terminales (9) sont dotées de rainures de logement (16) servant de parties de guidage, lesquelles rainures de guidage sont adaptées aux dimensions des pattes d'appui (18) pour un engagement des pattes d'appui (18).

7. Echangeur de chaleur selon au moins l'une quelconque des revendications précédentes, **caractérisé en ce que** les parties latérales (7) sont composées de profilés latéraux (8) ainsi que de profilés terminaux (9) reliés fixement à ces profilés latéraux, où les profilés terminaux forment les parties terminales et, dans le prolongement des extrémités frontales des profilés latéraux (8), sont fixés sur ceux-ci.
